# FASCICULE DE BREVET EUROPEEN

(11) **EP 0 037 747 B1**
(45) Date de publication et mention de la délivrance du brevet: **22.05.1985**
(21) Numéro de dépôt: 81400264.8
(22) Date de dépôt: 20.02.1981
(51) Int. Cl.: B05B 1/14, B05B 1/00

(54) **Buse de pulvérisation notamment pour engrais**
Sprühdüse, insbesondere für Dünger
Spray nozzle, especially for a fertilizer

(30) Priorité: 28.02.1980 FR 8004438
(43) Date de publication de la demande: 14.10.1981
(73) Titulaire: LAFARGE REFRACTAIRES Société Anonyme, 92120 Montrouge (FR)
(72) Inventeur: Naturel, Christian, F-27120 Pacy (FR); Minot, Etienne, F-27220 Saint Andre (FR)
(74) Mandataire: Pottier, Pierre

## Description

La présente invention concerne une buse de pulvérisation notamment pour engrais permettant de pulvériser des engrais liquides sous forme de grosses gouttes.

Pour épandre de l'engrais liquide, on utilise un dispositif d'épandage généralement fixé sur un tracteur et comprenant entre autres, un tube de déviation plus ou moins long dans lequel est amené l'engrais liquide. Ce tube est muni de plusieurs barillets ou autres dispositifs similaires, distribués de façon régulière sur toute la longueur du tube de déviation, sur lesquels sont fixés plusieurs dispositifs de pulvérisation d'engrais liquides.

Actuellement, ces dispositifs de pulvérisation sont constitués par des tiges ou des rampes, en général métalliques, percées de plusieurs trous et dont la dimension varie d'une tige à l'autre. Les barillets ou autres dispositifs similaires sur lesquels sont montées ces tiges, par exemple, quatre tiges disposées à 90° l'une de l'autre, permettent de sélectionner la tige désirée, donc la dimension des trous permettant ainsi de définir le débit de pulvérisation des engrais liquides, pour une pression d'arrivée des engrais liquides, donnée.

Ces tiges présentent un certain nombre d'inconvénients et en particulier d'être fragiles, encombrantes, mobiles et souvent coûteuses, car du fait que ces tiges sont constituées en métal, celles-ci sont facilement attaquables chimiquement par les engrais c'est-à-dire qu'elles s'usent rapidement, ce qui nécissite un remplacement assez fréquent de ces tiges.

On connaît aussi des buses de pulvérisation notamment pour l'agriculture, présentant les mêmes inconvénients que ceux décrits ci-dessus. Ces buses sont par exemple décrites dans les brevets US-A-4 128 206 et US-A-3 191 871.

La présente invention a donc pour objet une buse de pulvérisation pour engrais permettant de remédier à ces inconvénients et, notamment, présentant une plus grande résistance vis-à-vis de l'attaque chimique par les engrais, un encombrement beaucoup plus faible et un prix moins élevé.

Cette buse de pulvérisation comprenant un corps muni d'une chambre cylindrique de diamètre donné, permettant le passage du liquide dans la buse, une pastille située à l'entrée de liquide dans la buse définissant une restriction pour l'écoulement du liquide dont le diamètre est inférieur au diamètre de ladite chambre, et permettant de limiter le débit du liquide entrant dans la buse, des moyens de fixation permettant de fixer la pastille au corps de la buse, se caractérisé en ce que le corps comporte au niveau de la sortie du liquide de la buse plusieurs trous identiques, disposés à égale distance l'un de l'autre et dont les axes sont inclinés par rapport à l'axe de la buse, en ce que la pastille, réalisée en alumine, comporte en amont une face concave et en ce que le liquide s'écoule directement (c'est-à-dire sans déflection ou chicane) de la restriction aux trous.

Selon un mode de réalisation préféré de l'invention, le corps de la buse est réalisé en matière plastique rigide.

De plus, selon l'invention, le corps de la buse présente sur sa surface de sortie du fluide, une forme conique de sorte que les axes des trous soient perpendiculaires à ladite face.

En plus, des avantages cités ci-dessus, la buse de pulvérisation peut être facilement démontée et facilement nettoyée, ce qui est, pour l'agriculteur, un gros avantage du fait de la présence de dépôts importants et fréquents lors de la pulvérisation d'engrais liquides.

D'autres caractéristiques et avantages de l'invention resortiront mieux de la description qui va suivre, donnée à titre purement illustratif et non limitatif, en référence aux figures annexées dans lesquelles:
- la figure 1 représente schématiquement une vue d'ensemble d'un dispositif d'épandage d'engrais liquides: le côté A représentant un dispositif selon l'art antérieur, le côté B représentant un dispositif selon l'invention;
- la figure 2 représente une coupe selon la ligne II-II de la figure;
- la figure 3 représente une vue de dessous de la buse de pulvérisation selon l'invention;
- la figure 4 représente une coupe selon la ligne III-III de la figure 3;
- la figure 1 représente schématiquement une vue d'ensemble d'un dispositif d'épandage d'engrais liquides. Ce dispositif comprend une conduite d'arrivée 1 des engrais liquides, relié à un tube de déviation 3 pouvant être plus ou moins long et muni, par exemple, de plusieurs barillets tels que 5, distribués de façon régulière sur toute la longueur du tube 3 sur lesquels sont fixés plusieurs dispositifs de pulvérisation tels que 7.

Dans l'art antérieur, représente sur le côté A de la figure 1, les dispositifs de pulvérisation 7 sont constitués par des tiges 7a, en général métalliques, percées de plusieurs trous tels que 9a, par exemple, au nombre de trois, dont la dimension varie d'une tige à l'autre, pour des tiges 7a fixées sur un même barillet 5.

Ces tiges 7a peuvent être, par exemple, disposées à 90° l'une de l'autre, pour un même barillet 5. Sur le côté B de la figure 1 représentant le dispositif selon l'invention, les dispositifs de pulvérisation 7 sont constitués par des buses de pulvérisation 7b percées de petits trous 9b.

Dans les deux cas, les barillets 5 sur lesquels sont montés les dispositifs de pulvérisation 7, permettent de sélectionner les dispositifs de pulvérisation désirés, donc la dimension des trous 9 permettant ainsi de définir le débit de pulvérisation des engrais liquides que l'on souhaite. En se référant aux deux parties A et B de la figure, on constate que les dispositifs de pulvérisation selon l'invention, c'est-à-dire les buses 7b, sont nettement moins encombrants que les dispositifs de pulvérisation 7a de l'art antérieur, ce qui permet pour un tube de déviation 3 de longueur donnée de fixer un plus grand nombre de dispositifs de pulvérisation. Cet encombrement plus faible, lié au poids des buses 7b qui sont plus légères que les tiges métalliques 7a, permet de diminuer considérablement l'effet de ballant dû aux tiges 7a, ce qui contribue à la rigidité et à la solidité du dispositif d'épandage, selon l'invention.

De plus, du fait même de la forme des buses de pulverisation 7b qui sera décrite de façon plus détaillée ultérieurement et de la position des trous 9b, les jets de liquide référencés Fb sortent avec un certain axe d'inclinaison par rapport à l'axe de la buse 7b, ce qui permet d'épandre des engrais liquides sur une plus grande surface et ce de façon uniforme, tandis que dans l'art antérieur, les jets de liquide references Fa arrivent, perpendiculairement au sol.
- la figure 2 représente une coupe selon la ligne II-II de la figure 1. Ce schéma permet de mieux voir la disposition des buses 7b sur le barillet 5, relié au tube de déviation 3 au moyen d'un support 11.

La buse 7b est fixée sur le barillet 5 par example, à l'aide d'un écrou tel que 13 vissé sur une sortie filetée telle que 15 solidaire du barillet 5. Entre la sortie filetée 15 et la buse de pulvérisation 7b, peut être placé un joint d'étanchéité tel que 17. Cette buse 7b comprend de chaque côté un méplat 19 permettant l'orientation des jets d'engrais liquides.

Cette buse représentée de façon plus détaillée sur les figures 3 et 4, est munie de trous tels que 9b identiques, disposés à égale distance l'un de l'autre et permettant la sortie du liquide. Lorsque ces trous sont au nombre de trois, l'angle entre deux trous voisins 9b est de 120°. Bien entendu, ceci n'est qu'un exemple, car les buses de pulvérisation peuvent comporter 2, 3, 4, 5 trous 9b de sortie, répartis sur une couronne, ce qui assure un écoulement identique pour chacun des trous 9b quelle que soit la pression d'arrivée des engrais liquides.

De plus, les axes de ces trous 9b sont inclinés par rapport à l'axe de la buse 7b d'un angle de préférence égal à 25°.

La buse 7b est constituée d'un corps 21, muni d'une chambre cylindrique 23, de diamètre donné, permettant le passage des engrais liquides dans la buse. Ce corps 21 réalisé de préférence en matière plastique rigide, présente sur sa face 25 de sortie du fluide, une forme conique de sortie que les axes des trous 9b sont perpendiculaires à ladite face 25.

Cette buse 7b comprend, de plus, une pastille calibrée 27, réalisée de préférence en alumine présentant une pureté de 99,5%, située à l'entrée du liquide dans la buse 7b et définissant un passage 29 pour permettre l'écoulement du liquide dont le diamètre est inférieur au diamètre de la chambre 23. Cette pastille 27 comporte une face concave 31 permettant de limiter le débit du liquide entrant dans la buse 7b et de canaliser celui-ci. En effet, le liquide arrivant sur cette face concave 31, rencontre une restriction 33 du passage 29 créant une perte de charge importante. Ceci permet, ainsi que l'existence d'un passage 29 de diamètre plus petit que le diamètre de la chambre 23, de diminuer le débit de liquide sortant de la buse.

De plus cette restriction 33 du passage 29 possède un diamètre dont l'ordre de grandeur est situé entre 0,7 mm et 1,8 mm et inférieur au diamètre des trous 9b, dont l'ordre de grandeur est situé entre 1,4 mm et 2,5 mm. Une restriction 33, et des trous 9b plus petits conduiraient à un bouchage de la buse, tandis qu'une restriction 33 et des trous 9b plus grands conduiraient à un débit d'épandage des engrais trop important.

Cette pastille 27 peut être placée sur le dessus du corps de la buse 21 et sa section est alors égale à la section de l'extrémité 35 du corps de la buse 21. Dans ces conditions, la pastille 27 est représentée par la référence 27a. Les moyens de fixation de la pastille 27a sont constitués par une bague d'accouplement 37 réalisée de préférence en matière plastique couple, emprisonnant la pastille 27a et venant prendre appui sur l'extrémité 35 du corps de la buse 21, constituant un décrochement.

Cette bague d'accouplement est, bien entendu, munie d'une ouverture 39 de façon à permettre l'introduction des engrais liquides dans la buse.

Dans un autre mode de réalisation, la pastille calibrée référence 27b peut être placée dans la chambre 23 du corps de la buse 21. Cette chambre 23 comprenant sur ses parois un décrochement 41 créant une diminution du diamètre de la chambre 23, permet la fixation à force de la pastille 27b dont le diamètre est supérieur au diamètre de la chambre 23 défini après le décrochement 41. De toute façon, quels que soient les moyens de fixation de la pastille 27 sur le corps de la buse 21, ce décrochement 41 existe, ce qui permet à l'agriculteur d'adapter la buse de pulvérisation 7b sur le barillet 5 (figure 2) suivant le diamètre de la sortie filetée 15.

Cette buse suivant la dimension de la restriction 33 du passage 29 et des trous 9b peut délivrer les engrais liquides sous la forme de gouttelettes de 0,5 à 2 mm de diamètre pour une pression d'arrivée des engrais liquides allant de 0,5 à 10 bar, car le débit de pulvérisation des engrais liquides dépend on seulement de la dimension de la restriction 33 et des trous 9b, mais aussi de la pression sous laquelle arrivent les liquides dans la buse.

Le tableau ci-après permet de donner une idée des débits de pulvérisation que l'on peut obtenir suivant la dimension de la restriction et la pression des engrais liquides. Les cas de l'eau de densité 1 et d'un engrais liquide contenant 40% d'azote et de densité 1,28 y sont illustrés. Tableau de debits par buse en litres par minute

## Revendications

1. Buse pour la pulvérisation de liquide, comprenant un corps (21) muni d'une chambre cylindrique (23) de diamètre donné, permettant le passage du liquide dans la buse (7b), une pastille (27b ou 27b) située à l'entrée de la buse (7b) définissant une restriction (33) pour l'écoulement du liquide dont le diamètre est inférieur au diamètre de ladite chambre (23) et permettant de limiter le débit du liquide entrant dans la buse, des moyens de fixation (37 ou 41) permettant de fixer la pastille (27a ou 27b) au corps (21) de la buse, caractérisée en ce que le corps (21) comporte au niveau de la sortie de liquide de la buse plusieurs trous (9b) identiques, disposés à égale distance l'un de l'autre et dont les axes sont inclinés par rapport à l'axe de la buse, en ce que la pastille (27a ou 27b), réalisée en alumine comporte en amount une face concave (31) et en ce que le liquide s'écoule directement (c'est-à-dire sans déflection ou chicane) de la restriction (33) aux trous (9b).

2. Buse de pulvérisation selon la revendication 1, caractérisée en ce que la chambre (23) comprend un décrochement (41) situé dans la paroi de la chambre (23).

3. Buse de pulvérisation selon la revendication 2, caractérisée en ce que le décrochement (41) situé sur la paroi de la chambre (23) et créant une diminution du diamètre de la chambre, sert de moyens de fixation de la pastille (27b) dont le diamètre est supérieur au diamètre de la chambre (23) défini après le décrochement (41).

4. Buse de pulvérisation selon l'une quelconque des revendications 1 et 2, caractérisée en ce que les moyens de fixation de la pastille sont constitués par une bague d'accouplement (37).

5. Buse de pulvérisation selon l'une quelconque des revendications 1 à 4, caractérisée en ce que le corps (21) de la buse est réalisé en matière plastique rigide.

6. Buse de pulvérisation selgn l'une quelconque des revendications 1 à 5, caractérisée en ce que le corps (21) de la buse présente sur sa face (25) de sortie du fluide une forme conique de sorte que les axes des trous (9a) sont perpendiculaires à ladite face.

7. Buse de pulvérisation selon l'une quelconque des revendications 1 à 6, caractérisée en ce que l'inclinaison des axes des trous par rapport à l'axe de la buse est d'environ 25°.

8. Buse de pulvérisation selon l'une quelconque des revendications 1 à 7, caractérisée en ce que la restriction (33) de la pastille (27a ou 27b) possède un diamètre dont l'ordre de grandeur est situé entre 0,7 mm et 1,8 mm.

9. Buse de pulvérisation selon l'une quelconque des revendications 1 à 8, caractérisée en ce que les trous (9b) possèdent un diamètre dont l'ordre de grandeur est situé entre 1,4 mm et 2,5 mm.

10..Buse de pulvérisation selon les revendications 8 et 9, caractérisée en ce que le diamètre de la restriction (33) est inférieur au diamètre des trous (9b).

11. Buse de pulvérisation selon la revendication 3, caractérisée en ce que la bague d'accouplement (37) est réalisée en matière plastique souple.

## Patentansprüche

1. Düse für das Versprühen von Flüssigkeit, enthaltend einen Körper (21), der mit einer zylindrischen Kammer (23) von gegebenem Durchmesser versehen ist, die den Eintritt der Flüssigkeit in die Düse (7b) erlaubt, eine Scheibe (27a oder 27b), die am Eintritt der Düse (7b) angeordnet ist und eine Verengung (33) für die Strömung der Flüssigkeit ausbildet, deren Durchmesser kleiner ist, als der Durchmesser der Kammer (23) und es erlaubt, den Durchsatz der in die Düse eintretenden Flüssigkeit zu begrenzen, Befestigungsmittel (37 oder 41), die es erlauben, die Scheibe (27a oder 27b) am Körper (21) der Düse festzulegen, dadurch gekennzeichnet, daß der Körper (21) in Höhe des Austritts der Flüssigkeit aus der Düse mehrere einander gleiche Löcher (9b) aufweist, die zueinander äquidistant angeordnet sind und deren Achsen gegen die Düsenachse geneigt sind, daß die Scheibe (27a oder 27b), die aus Aluminium besteht, an der Zuströmseite eine konkave Fläche (31) aufweist und daß die Flüssigkeit direkt (d.h. ohne Ablenkung oder Umleitung) von der Verengung (33) zu den Löchern (9b) strömt.

2. Sprühdüse nach Anspruch 1, dadurch gekennzeichnet, daß die Kammer (23) eine Stufe (41) aufweist, die an der Wand der Kammer (23) ausgebildet ist.

3. Sprühdüse nach Anspruch 2, dadurch gekennzeichnet, daß die Stufe (41) an der Kammerwand eine Verringerung des Durchmessers der Kammer hervorruft und als Mittel zum Festlegen der Scheibe (27b) dient, deren Durchmesser größer ist, als der Durchmesser der Kammer (23) stromabwärts von der Stufe (41).

4. Sprühdüse nach einem der Ansprüche 1 und 2, dadurch gekennzeichnet, daß die Mittel zum Festlegen der Scheibe von einem Kupplungsring (37) gebildet sind.

5. Sprühdüse nach einem der Ansprüche 1 bis 4, dadurch gekennzeichnet, daß der Körper (21) der Düse aus einem steifen Plastikmaterial besteht.

6. Sprühdüse nach einem der Ansprüche 1 bis 5, dadurch gekennzeichnet, daß der Körper (21) der Düse auf seiner Ausströmfläche (25) der Flüssigkeit eine solche konische Gestalt aufweist, daß die Achsen der Löcher (9a) senkrecht zu der Fläche verlaufen.

7. Sprühdüse nach einem der Ansprüche 1 bis 6, dadurch gekennzeichnet, daß die Neigung der Lochachsen gegenüber der Düsenachse ungefähr 25° beträgt.

8. Sprühdüse nach einem der Ansprüche 1 bis 7, dadurch gekennzeichnet, daß die Verengung (33) in der Scheibe (27a oder 27b) einen Durchmesser in der Größenordnung zwischen 0,7 mm und 1,8 mm aufweist.

9. Sprühdüse nach einem der Ansprüche 1 bis 8, dadurch gekennzeichnet, daß die Löcher (9b) einen Durchmesser in der Größenordnung zwischen 1, 4 mm und 2,5 mm besitzen.

10. Sprühdüse nach den Ansprüchen 8 und 9, dadurch gekennzeichnet, daß der Durchmesser der Verengung (33) kleiner ist als der Durchmesser der Löcher (9b).

11. Sprühdüse nach Anspruch 3, dadurch gekennzeichnet, daß der Kupplungsring (37) aus einem elastischen Plastikmaterial besteht.

## Claims

1. Liquid-atomization nozzle, comprising a body (21) having a cylindrical chamber (23) of given diameter, permitting passage of liquid through the nozzle (7b), a disc member (27a or 27b) located at the inlet of the nozzle (7b) defining a liquid-flow-restriction (33) whose diameter is less than the diameter of said chamber (23) permitting restriction of flow of liquid into the nozzle, and fixing means (37 or 41) enabling fixing of the disc member (27a or 27b) to the nozzle body (21), characterized in that the body (21) has at the liquid-outlet end of the nozzle, a plurality of identical orifices (9b) located equidistant from one another and whose axes are inclined with respect to the axis of the nozzle, and in that the disc member (27a or 27b) formed from alumina has a concave upper face (31), and in that the liquid flows directly (i.e. without deflection or deviation) from the restriction (33) to the orifices (9b).

2. Atomization nozzle according to Claim 1, characterized in that the chamber (23) comprises a step (41) located on the wall of the chamber (23).

3. Atomization nozzle according to Claim 2, characterized in that the step (41) located on the wall of the chamber (23) and providing a decrease in the diameter of the chamber, acts as fixing means for the disc member (27) whose diameter is greater than the diameter of the chamber (23) below the step (41).

4. Atomization nozzle according to either of Claims 1 and 2, characterized in that the fixing means for the disc member comprise a coupling ring (37).

5. Atomization nozzle according to any one of Claims 1 to 4, characterized in that the body (21) of the nozzle is formed from a rigid plastics material.

6. Atomization nozzle according to any one of Claims 1 to 5, characterized in that the body (21) of the nozzle has, at its fluid-outlet face (25) a conical form whereby the axes of the orifices (9a) are perpendicular to said face.

7. Atomization nozzle according to any one of Claims 1 to 6, characterized in that the inclination of the axes of the orifices with respect to the axis of the nozzle is around 25°.

8. Atomization nozzle according to any one of Claims 1 to 7, characterized in that the restriction (33) of the disc member (27a or 27b) has a diameter whose order of magnitude is between 0.7 mm and 1.8 mm.

9. Atomization nozzle according to any one of Claims 1 to 8, characterized in that the orifices (9b) have a diameter whose order of magnitude is between 1.4 mm and 2.5 mm.

10. Atomization nozzle according to Claims 8 and 9, characterized in that the diameter of the restriction (33) is less than the diameter of the orifices (9b).

11. Atomization nozzle according to Claim 3, characterized in that the coupling ring (37) is formed from a flexible plastics material.
